# EUROPÄISCHE PATENTSCHRIFT

(11) **EP 3 973 126 B1**
(45) Veröffentlichungstag und Bekanntmachung des Hinweises auf die Patenterteilung: **06.03.2024**
(21) Anmeldenummer: 19816958.3
(22) Anmeldetag: 13.06.2019
(51) Int. Cl.: E05D 7/12, E05D 11/00, E05F 1/12, E05F 5/02, E05B 65/44, E05C 19/02, E05D 3/16

(54) **MÖBELBESCHLAG**
FURNITURE FITTING
FERRURE DE MEUBLE

(30) Priorität: 20.05.2019 DE 102019113338
(43) Veröffentlichungstag der Anmeldung: 30.03.2022
(73) Patentinhaber: Samet Kalip Ve Madeni Esya San. Ve Tic. A.S., 34513 Esenyurt/Istanbul (TR)
(72) Erfinder: HIRTSIEFER, Artur, 53819 Neunkirchen-Seelscheid (DE); FLÜCH, Patrick, 53809 Ruppichteroth (DE)
(74) Vertreter: Herrmann, Jochen
(86) Internationale Anmeldenummer: PCT/TR2019/050433
(87) Internationale Veröffentlichungsnummer: WO 2020/236099

(56) Entgegenhaltungen:
- EP-A1- 3 379 010
- WO-A1-01/64075
- WO-A1-2018/212723
- DE-U1- 20 008 292

## Beschreibung

Die Erfindung betrifft einen Möbelbeschlag, insbesondere einen Klappenhalter mit einem Befestigungsabschnitt, der zur Ankopplung an einen Möbelkorpus dient, wobei eine Kinematik-Anordnung mittelbar oder unmittelbar an den Befestigungsabschnitt angekoppelt ist.

Ein derartiger Beschlag ist aus der DE 10 2014 113 967 B4 bekannt. In diesem Dokument ist als Möbelscharnier ein Klappenhalter gezeigt, der als Kinematik-Anordnung eine mehrachsige Gelenkverbindung aufweist. Diese Gelenkverbindung besitzt einen Halter, an dem eine Möbelklappe befestigt werden kann. Mit der Kinematik-Anordnung ist eine Feder gekoppelt, mit der der Halter von einer geöffneten Position in eine Schließstellung gezogen werden kann. Die Kinematik-Anordnung ist in einem Gehäuse befestigt. Das Gehäuse besitzt Befestigungsaufnahmen. Durch diese Befestigungsaufnahmen können Befestigungsschrauben hindurchgeführt und in einen Möbelkorpus eingeschraubt werden. Auf diese Weise lässt sich der bekannte Klappenhalter sicher am Möbel in der gewünschten Position befestigen.

Ein weiterer Klappenhalter ist aus der DE 10 2015 117 291 bekannt.

Es besteht zunehmend das Bedürfnis, möglichst klein bauende Möbelbeschläge bereitzustellen, die sich optisch unauffällig in einen Möbelkorpus integrieren. Dabei wird die Kinematik-Anordnung in Bezug auf den Befestigungsabschnitt so kompakt aufgebaut, dass der Befestigungsabschnitt nur noch wenige Zugangsmöglichkeiten bietet, um eine zuverlässige Verschraubung des Möbelbeschlags am Möbelkorpus bewerkstelligen zu können.

Es ist daher Aufgabe der Erfindung, einen Möbelbeschlag der eingangs erwähnten Art bereitzustellen, der sich auch dann einfach und zuverlässig an einem Möbel montieren lässt, wenn er eine kompakte Bauweise aufweist.

Diese Aufgabe wird dadurch gelöst, dass ein Montagestück vorgesehen ist, das eine dem Befestigungsabschnitt zugewandte Beschlagseite und eine der Beschlagseite abgewandte Möbel-Befestigungsseite aufweist. Entsprechend wird demnach ein separates Montagestück vorgesehen, das mit seiner Möbel-Beschlagseite mit dem Möbelkorpus verbunden werden kann. Entsprechend lässt sich zunächst das Montagestück an dem Möbelkorpus befestigen. Der Befestigungsabschnitt weist wenigstens ein Fixierelement auf, das in einer Montagestellung mit einem Gegenelement des Montagestücks zur Bildung einer quer zur Möbel-Befestigungsseite formschlüssig wirkenden und lösbaren Verbindung zusammenwirkt. Nachdem das Montagestück mit dem Möbelkorpus verbunden ist, lässt sich demnach der Befestigungsabschnitt formschlüssig an dem Montagestück festlegen. Erfindungsgemäß ist schließlich ein Stellelement vorgesehen, das zwischen einer Freigabestellung und einer Blockierstellung verstellbar ist, und wobei das Stellelement in der Blockierstellung an einem Stützabschnitt anliegt, um die Montagestellung zu sichern.

Ferner ist vorgesehen, dass das Fixierelement und das Gegenelement entlang eines Verstellwegs in den formschlüssigen Wirkeingriff bringbar sind, und dass das Stellelement bei seiner Verstellung von der Freigabestellung in die Blockierstellung mit einem Bedienteil auf einer Steuerkurve geführt ist, um eine Verstellung des Befestigungsabschnitts gegenüber dem Montagestück in Richtung des Verstellwegs zu bewirken. Bei einem derart gestalteten Möbelbeschlag kann der Befestigungsabschnitt an das Montagestück zunächst angesetzt werden. Anschließend lässt sich der Befestigungsabschnitt mittels des Stellelements in die Montagestellung bewegen. Hierdurch kann die Montage besonders einfach durchgeführt werden.

Eine weitere Erfindungsvariante ist dergestalt, dass der Befestigungsabschnitt Teil eines Gehäuses ist, oder an ein Gehäuse angekoppelt ist und dass das Gehäuse die Kinematik-Anordnung, die vorzugsweise eine Gelenkanordnung eines Scharniers, die besonders bevorzugt als Gelenkkette eines Klappenbeschlags ausgebildet ist, zumindest bereichsweise aufnimmt. Hierdurch ergibt sich ein besonders einfacher und platzsparender Aufbau für den Möbelbeschlag.

Ein erfindungsgemäßer Möbelbeschlag kann dadurch gekennzeichnet sein, dass das Montagestück wenigstens ein Ausrichtelement aufweist, das in der Montagestellung an einem Ausrichtabschnitt des Befestigungsabschnitts oder eines mit dem Befestigungsabschnitt verbundenen Bauteils, vorzugsweise des Gehäuses, anliegt und gegenüber diesem in seiner Position ausgerichtet ist. Auf diese Weise wird eine exakte Positionierung des Möbelbeschlags gegenüber dem Möbelkorpus möglich. Das Ausrichtelement und der Ausrichtabschnitt können beispielsweise als vorgefertigte Körperkanten ausgebildet sein, die insbesondere bei der Fertigung des Montagestücks und/oder des Befestigungsabschnitts einteilig anprofiliert werden können.

Gemäß einer denkbaren Erfindungsvariante kann es vorgesehen sein, dass das Montagestück Schraubaufnahmen aufweist, mittels dem es an dem Möbelkorpus, vorzugsweise an einer Systemlochung des Möbelkorpus befestigbar ist. Solche Systemlochungen sind beispielsweise als "System 32" bekannt. Dementsprechend kann das Montagestück in den Systemabstand einer Reihennlochbohrung integriert werden. Über die definierte Zuordnung des Befestigungsabschnitts zum Montagestück ist dann auch der Befestigungsabschnitt und mit ihm die Kinematik-Anordnung exakt am Möbel positioniert und ausgerichtet.

Eine besonders einfache Konstruktion ergibt sich dann, wenn vorgesehen ist, dass das Montagestück oder das Gehäuse einen Halteabschnitt aufweist, an dem das Stellelement mittelbar oder unmittelbar verstellbar, vorzugsweise drehbar gelagert ist. Über die Zuordnung des Stellelements zum Montagestück lässt sich insbesondere eine Bauweise verwirklichen, bei der der an das Montagestück ankoppelbare Beschlagteil für eine Rechts-Links-Montage geeignet ausgebildet ist. Entsprechend lässt sich beispielsweise dieser Beschlagteil dann mit einem ersten Befestigungsabschnitt für die rechtsseitige Montage und einem zweiten Befestigungsabschnitt für die linksseitige Montage verwenden. Dadurch, dass das Stellelement nun dem Montagestück zugeordnet ist, kann es für beide Montagearten verwendet werden.

Besonders bevorzugt kann demnach beispielsweise vorgesehen sein, dass das Gehäuse an gegenüberliegenden Seiten jeweils einen Befestigungsabschnitt derart aufweist, dass der Möbelbeschlag für eine rechts- oder linksseitige Montage an einem Möbelkorpus verwendbar ist, wobei das Montagestück wahlweise an einem der beiden Befestigungsabschnitte befestigbar ist, und wobei das Stellelement am Montagestück verstellbar gehalten ist.

Eine mögliche Erfindungsausgestaltung kann dadurch gekennzeichnet sein, dass das Stellelement einen Lagerzapfen aufweist, der in einer Lageraufnahme, vorzugsweise des Montagestücks, drehbar gelagert ist, dass das Stellelement einen Bedienteil aufweist, der mit dem Stützabschnitt, beispielsweise des Befestigungsabschnitts, zusammenarbeitet, und dass das Bedienteil exzentrisch zu der durch den Lagerzapfen gebildeten Drehachse angeordnet ist. Über die Exzentrizität kann eine Verstellbewegung des Befestigungsabschnitts gegenüber dem Montagestück vorgenommen werden, um dieses in Richtung der Montagestellung zu verschieben. Dabei ist der Teileaufwand gering, da das Stellelement mit dem Lagerzapfen in der Lageraufnahme drehbar gelagert ist.

Wenn vorgesehen ist, dass das Stellelement eine Werkzeugaufnahme aufweist, die von der der Möbel-Befestigungsseite abgewandten Seite her für ein Werkzeug zugänglich ist, und dass vorzugsweise die Kinematik-Anordnung derart ausgelegt ist, dass sie mit einem Bauteil den Zugang zur Werkzeugaufnahme in einer ersten Betriebsstellung verstellt und in einer zweiten Betriebsstellung den Zugang zu der Werkzeugaufnahme ermöglicht, so kann auf einfache Weise sichergestellt werden, dass sich die Verbindung zwischen dem Montagestück und dem Befestigungsabschnitt nur in der geöffneten Stellung des Beschlags bestimmungsgemäß lösen lässt.

Besonders bevorzugt kann es vorgesehen sein, dass ein Anschlag vorgesehen ist, an dem das Stellelement in der Blockierstellung anliegt. Hierdurch wird dem Benutzer signalisiert, dass er das Stellelement dann in die bestimmungsgemäße Montagestellung gebracht hat, wenn es am Anschlag anliegt. Zudem wird bei entsprechender Auslegung des Anschlags in Zuordnung zum Stellelement auch eine Selbst-Sicherung möglich, die verhindert, dass sich das Stellelement unbeabsichtigt lösen kann.

Wenn eine Erfindungsgestaltung verwendet ist, bei der über das Stellelement eine Bewegung des Befestigungsabschnitts gegenüber dem Montagestück bewirkt wird, so lässt sich über den Anschlag der Stellweg auf das gewünschte Maß begrenzen.

Besonders bevorzugt kann es vorgesehen sein, dass das Gehäuse an gegenüberliegenden Seiten jeweils einen Befestigungsabschnitt derart aufweist, dass der Möbelbeschlag für eine rechts- oder linksseitige Montage an einem Möbelkorpus verwendbar ist, wobei das Montagestück wahlweise an einem der beiden Befestigungsabschnitte befestigbar ist, und wobei das Stellelement am Montagestück verstellbar gehalten ist.

Der Möbelbeschlag nach der Erfindung lässt sich insbesondere dann mit geringem Teileaufwand verwirklichen, wenn vorgesehen ist, dass das oder die Gegenelemente einteilig mit dem Montagestück ausgebildet sind, wobei das Montagestück vorzugsweise als Stanz-Biegeteil aus einem Blechzuschnitt gefertigt ist, dass das Gegenelement einen Halteabschnitt aufweist, der mit dem Fixierelement zur Bildung der formschlüssigen Verbindung in eine Richtung senkrecht zu der Möbel-Befestigungsseite zusammenarbeitet, und dass der Halteabschnitt über eine Abwinklung derart an dem Montagestück gehalten ist, dass es vorzugsweise im Abstand zu einer die Beschlagseite bildenden Fläche steht.

Gemäß einer bevorzugten Erfindungsvariante kann es vorgesehen sein, dass das Montagestück ein oder mehrere, vorzugsweise einteilig angeformte Distanzstücke aufweist, die über eine die Beschlagseite bildende Fläche vorstehen und die an dem Befestigungsabschnitt in der Montagestellung anliegen. Über die vordefinierten Distanzstücke wird eine exakte Ausrichtung des Montagestücks gegenüber der Beschlagseite möglich. Selbstverständlich ist es auch möglich, die Distanzstücke nicht am Montagestück, sondern am Befestigungsabschnitt vorzusehen oder teilweise am Montagestück und teilweise am Befestigungsabschnitt.

Gemäß einer bevorzugten Erfindungsvariante kann es vorgesehen sein, dass zwischen dem Montagestück und dem Befestigungsabschnitt wenigstens eine Führung wirksam ist, die von einem Führungselement und einer Führungsaufnahme gebildet ist, in die das Führungselement eingreift oder an der das Führungselement geführt ist, dass bei einer Verstellung des Befestigungsabschnitts von einer Ausgangsstellung in die Montagestellung das Führungselement in oder an der Führungsaufnahme geführt ist. Über diese Maßnahme wird zum einen eine exakt geführte Montage möglich. Zum anderen kann es auch so sein, dass in der Montageposition das Führungselement an einem Bereich der Führungsaufnahme anliegt, um eine in Richtung der Möbel-Befestigungsseite formschlüssig wirkende Verbindung herzustellen. Über diese kann beispielsweise der Befestigungsabschnitt am Montagestück gesichert werden, um eine Verdrehung der beiden Teile gegeneinander zumindest in eine Richtung zu verhindern. Hierdurch wird eine zusätzliche und verlässliche Stabilität der Verbindung zwischen dem Befestigungsabschnitt und dem Montagestück geboten.

Gemäß einer weiteren Erfindungsvariante kann es vorgesehen sein, dass an dem Montagestück ein oder mehrere Vorsprünge vorgesehen sind, die ausgebildet sind, um formschlüssig in eine Bohrungsaufnahme des Möbelkorpus einzugreifen. Die Bohrungsaufnahme kann beispielsweise eine Bohrung der oben erwähnten SystemLochung sein.

Die Erfindung betrifft auch ein Verfahren zur Montage eines Möbelbeschlags an einem Möbelkorpus, wobei der Möbelkorpus eine Seitenwand und eine Deckwand aufweist, wobei der Möbelbeschlag entsprechend einem der Ansprüche 1 bis 14 ausgebildet ist, wobei das Montagestück als Bohrschablone verwendbar ist und zu diesem Zweck wenigstens einen Durchbruch aufweist, dass das Montagestück mit einem Anlegeabschnitt an die Unterseite der Deckwand angelegt wird, dass dann durch wenigstens einen der Durchbrüche hindurch ein Bohrloch in den Möbelkorpus eingebracht wird, und dass dann das Montagestück mit dem Möbelkorpus verbunden wird, wobei vorzugsweise Vorsprünge des Montagestücks in die zuvor eingebrachten Bohrlöcher eingesetzt werden, und dass abschließend das Montagestück mittels Befestigungsschrauben mit dem Möbelkorpus verbunden wird.

Erfindungsgemäß kann mithin das Montagestück eine weitere Funktionalität übernehmen und als Bohrschablone Verwendung finden.

Die Erfindung wird im Folgenden anhand eines in den Zeichnungen dargestellten Ausführungsbeispiels näher erläutert. Es zeigen:
- Figur 1: in perspektivischer Darstellung als Möbelbeschlag einen Klappenhalter,
- Figur 2: den Klappenhalter gemäß Figur 1 in einer veränderten perspektivischen Darstellung und mit abgenommener Abdeckung,
- Figur 3: die Darstellung gemäß Figur 2, wobei das Gehäuse des Klappenhalters geöffnet ist,
- Figur 4: den Klappenhalter gemäß den Figuren 1 bis 3 in Ansicht von hinten,
- Figur 5: eine der Figur 3 entnommene Detailansicht, wobei ein Montagestück entfernt wurde,
- Figuren 6 und 7: das Montagestück gemäß Figur 4 in verschiedenen Ansichten,
- Figuren 8 und 9: ein Stellelement in verschiedenen Ansichten,
- Figuren 10 und 11: den Klappenhalter in verschiedenen Betriebsstellungen,
- Figur 12: eine Stellanordnung des Klappenhalters in Explosionsdarstellung
- Figuren 13 und 14: perspektivische Detaildarstellungen der Kinematik-Anordnung des Klappenhalters,
- Figuren 15: in perspektivischer Ansicht von vorne eine Verriegelung,
- Figur 16: die Verriegelung gemäß Figur 15 in perspektivischer Ansicht von hinten,
- Figur 17: die Verriegelung in Ansicht gemäß Figur 16, wobei von der Verriegelung ein Deckel abgebaut wurde,
- Figuren 18 und 19: eine Sperrklinke in verschiedenen Ansichten,
- Figuren 20 und 21: einen Riegel in verschiedenen Ansichten,
- Figur 22: eine Befestigungsanordnung in perspektivischer Ansicht,
- Figuren 23 und 24: ein Montageelement in verschiedenen Ansichten und
- Figur 25: einen Möbelkorpus in Seitenansicht und das Montagestück gemäß den Figuren 6 und 7.

Figur 1 zeigt als Möbelbeschlag 10 einen Klappenhalter. Dieser dient dazu, eine Möbelklappe mit horizontaler Schwenkachse an einem Möbelkorpus 110 (siehe beispielsweise Figur 25) zu befestigen. Hierzu werden üblicherweise an gegenüberliegenden Seiten des Möbelkorpus 110 Möbelbeschläge 10 angebracht, an denen die zu bewegende Möbelklappe befestigt wird.

Der Möbelbeschlag 10 besitzt ein Gehäuse 50. In diesem Gehäuse 50 ist eine Kinematik-Anordnung 30 untergebracht. Die Kinematik-Anordnung 30 umfasst eine mehrachsige, sogenannte Gelenkkette. Dementsprechend wird die Kinematik-Anordnung 30 von mehreren Hebeln gebildet, die über Gelenke miteinander in Verbindung stehen.

An der Kinematik-Anordnung 30 ist ein Befestigungshebel 31 vorgesehen. Mit diesem lässt sich der Möbelbeschlag 10 mit der Möbelklappe (nicht dargestellt) verbinden.

Das Gehäuse 50 ist mittels einer Abdeckung 20 überdeckt. Die Abdeckung 20 weist eine Frontwand 21 auf. An die Frontwand 21 sind seitlich Seitenwände 22 angeschlossen.

Weiterhin kann ein Abdeckelement 23 verwendet sein, welches den Bereich zwischen zwei Hebeln, im vorliegenden Ausführungsbeispiel einen zwischen einem 1. und einem 2. Umlenkhebel 33, 34 der Kinematik-Anordnung 30 gebildeten Bereich, überdeckt. Auf diese Weise wird ein Eingriffschutz geboten, der ein Einklemmen eines Fingers im Bereich zwischen den beiden Hebeln bei einer bestimmungsgemäßen Bewegung der Kinematik-Anordnung 30 verhindert.

Figur 2 und 3 zeigen den Aufbau der Kinematik-Anordnung 30 deutlicher. Wie insbesondere Figur 3 zeigt, weist die Kinematik-Anordnung 30 im Anschluss an den Befestigungshebel 31 die beiden Umlenkhebel 33, 34 auf. Der 1. Umlenkhebel 33 kann über ein 1. Gelenk 32.1 mit dem Befestigungshebel 31 verbunden sein. Der 2. Umlenkhebel 34 ist über ein 2. Gelenk 32.2 ebenfalls mit dem Befestigungshebel 31 verbunden. Entsprechend dem vorliegenden Ausführungsbeispiel kann es hierzu vorgesehen sein, dass der Befestigungshebel 31 einen Ansatz 32 aufweist, an dem die beiden Umlenkhebel 33, 34 über das 1. und das 2. Gelenk 32.1, 32.2 befestigt sind. An der dem Befestigungshebel 31 abgewandten Seite sind die beiden Umlenkhebel 33, 34 an einem Verbindungselement 36, das ebenfalls in Form eines Hebels ausgebildet ist, befestigt. Dementsprechend sind der 1. Umlenkhebel 33 über ein 3. Gelenk 33.1 und der 2. Umlenkhebel 34 über ein 5. Gelenk 34.2 an dem Verbindungselement 36 schwenkbar gelagert. Figur 3 lässt deutlich erkennen, dass auch ein Gelenkhebel 35 vorgesehen ist. Der Gelenkhebel 35 ist über ein 4. Gelenk 34.1 mit dem 2. Umlenkhebel 34 verbunden. An seinem dem 2. Umlenkhebel 34 abgewandten Ende ist der Gelenkhebel 35 über ein 6. Gelenk 35.1 an einem Befestigungsabschnitt 51 des Gehäuses 50 festgemacht.

Das Verbindungselement 36 trägt eine Stellanordnung 70. Über diese kann eine auf die Kinematik-Anordnung 30 wirkende Kraft eines Dämpfers 71 eingestellt werden, wie dies später näher erläutert wird.

Das Verbindungselement 36 weist ein 7. und ein 8. Gelenk 36.1, 36.2 auf. Das 7. Gelenk 36.1 ist ortsfest mit dem Befestigungsabschnitt 51 verbunden, sodass das Verbindungselement 36 um den durch das 7. Gelenk 36.1 definierten Drehpunkt verschwenkt werden kann.

Im Bereich des 7. Gelenks 36.1 weist das Verbindungselement 36 zwei Montagepositionen 36.3 und 36.4 auf. Nach Wunsch des Benutzers kann an einer dieser beiden Montagepositionen 36.3 und 36.4 ein 1. Stellhebel 38 gelenkig befestigt werden. Die gewählte Montageposition ist abhängig von der gewünschten Betriebsart, was später näher erläutert wird. An dem 8. Gelenk 36.2 ist ein 2. Stellhebel 39 schwenkbar befestigt. Der 2. Stellhebel 39 und der 1. Stellhebel 38 sind jeweils über einen 9. Gelenk 38.1 und einen 10. Gelenk 39.1 an ein Stellglied 37 angekoppelt. Das 6., das 7. und das 9. Gelenk 35.1, 36.1 und 38.1 sind ortsfest mit dem Befestigungsabschnitt 51 verbunden. und die daran angelenkten Hebel 35, 36, 37 können um diese geschwenkt werden.

Mit dem Stellglied 37 kann die Halteeinrichtung 40 gekoppelt werden. Die Halteeinrichtung 40 umfasst eine Federaufnahme 44, die gehäuseartig ausgebildet ist und die eine oder mehrere Federelemente 43 aufnimmt. Die Federelemente 43 sind im vorliegenden Fall auf Druck beanspruchbar. Die Federelemente 43 sind an ihrem einen Ende an der Federaufnahme 44 abgestützt. Die Federelemente 43 sind auf Stützelemente 45 aufgeschoben, und mit ihrem anderen Ende stützen sie sich an einem Verbindungselement 41 ab, an dem die Stützelemente 45 festgemacht sind. Das Verbindungselement 41 weist ein Schwenklager 41.1 auf. An dieses Schwenklager 41.1 ist ein Schwenkhebel 42 angekoppelt, der ebenso wie der 2. Stellhebel 39 an das 10. Gelenk 39.1 angekoppelt ist.

Die Kinematik-Anordnung 30 ist zwischen zwei Befestigungsabschnitten 51, 53 angeordnet, wobei die beiden Befestigungsabschnitte 51, 53 im Wesentlichen spiegelsymmetrisch aufgebaut sein können. Figur 2 lässt die beiden Befestigungsabschnitte 51, 53, die zueinander parallel beabstandet angeordnet sind, erkennen. Jeder der Befestigungsabschnitte 51, 53 besitzt eine Außenseite und eine Innenseite. Die Innenseiten der beiden Befestigungsabschnitte 51, 53 sind einander zugewandt. Die Außenseiten der Befestigungsabschnitte 51, 53 bilden die Außenseiten des Gehäuses 50. Die ortsfesten Gelenke 35.1, 36.1 und 38.1 sind mit beiden Befestigungsabschnitten 51, 53 verbunden.

Wie Figur 2 erkennen lässt, ist der Befestigungsabschnitt 53 mit einer L-Markierung versehen. Diese gibt dem Benutzer zu erkennen, dass der Befestigungsabschnitt 53 zur linksseitigen Montage in einem Möbelkorpus verwendet werden kann. Der gegenüberliegende Befestigungsabschnitt 51 ist dementsprechend mit einer R-Markierung versehen, die die rechtsseitige Montagemöglichkeit signalisiert. Der Möbelbeschlag kann also für die links- oder rechtsseitige Montage Verwendung finden. Dies ist der Grund, warum die beiden Befestigungsabschnitte 51, 53 im Wesentlichen identisch und spiegelsymmetrisch aufgebaut sein können.

Bei den folgenden Ausführungen wird auf den Befestigungsabschnitt 51 eingegangen. Die gleichen Ausführungen gelten analog auch für den Befestigungsabschnitt 53.

Wie die Figuren 2 und 3 erkennen lassen, kann der Befestigungsabschnitt 51 als Stanz-Biegeteil aus einem Blechzuschnitt gefertigt sein. Der Befestigungsabschnitt 51 weist einen Stützabschnitt 52 auf. Dieser Stützabschnitt 52 wird von dem Rand einer Aussparung 54 oder eines Durchbruchs gebildet, der aus dem Befestigungsabschnitt 51 ausgenommen ist. Aus dem Befestigungsabschnitt 51 sind Fixierelemente 55 freigestanzt und in Richtung zur Außenseite des Gehäuses 50 vorstehend hin abgebogen. Wie die Zeichnungen zeigen, können die Fixierelemente 55 beispielsweise als lappenförmige Ansätze ausgebildet sein. Der Befestigungsabschnitt 51 kann auch einen anprofilierten Ausrichtabschnitt 56 aufweisen, der insbesondere als Verprägung oder Abkantung ausgeführt sein kann.

An den längsseitigen Enden des Befestigungsabschnitts 51 sind Durchbrüche vorhanden, die Führungsaufnahmen 57 bilden. Diese Führungsaufnahmen 57 sind als Schlitze ausgebildet, deren Schlitzbreite sich kontinuierlich verjüngt. Wie Figur 2 zeigt, verjüngt sich beispielsweise bei dem Befestigungsabschnitt 51 die Schlitzbreite der Führungsaufnahme 57 von der in Figur 2 linken Seite in Richtung zur rechten Seite des Möbelbeschlags 10 hin.

Wie Figur 3 deutlich erkennen lässt, ist die Kinematik-Anordnung 30 an dem Befestigungsabschnitt 51 befestigt. Gleichzeitig ist die Kinematik-Anordnung 30 auch an dem zweiten Befestigungsabschnitt 53 befestigt. Zu diesem Zweck sind das 6. Gelenk 35.1, das 7. Gelenk 36.1 und das 9. Gelenk 38.1 mit beiden Befestigungsabschnitten 51, 53 verbunden, wie dies bereits vorstehend erwähnt wurde.

Auch die Halteeinrichtung 40 ist im Bereich ihres Schwenklagers 46 mit beiden Befestigungsabschnitten 51, 53 verbunden. Auf diese Weise sind auch die beiden Befestigungsabschnitte 51, 53 miteinander gekoppelt, wobei die Kinematik-Anordnung 30 zumindest bereichsweise zwischen den beiden Befestigungsabschnitten 51, 53 im Gehäuse 50 aufgenommen ist.

Wie Figur 4 zeigt, kann wahlweise mit einem der beiden Befestigungsabschnitte 51, 53 ein Montagestück 80 verbunden werden. Im vorliegenden Ausführungsbeispiel wird das Montagestück 80 mit dem ersten Befestigungsabschnitt 51 für die rechtsseitige Montage verbunden. Selbstverständlich kann das Montagestück 80 auch mit dem gegenüberliegenden zweiten Befestigungsabschnitt 53 für die linksseitige Montage verbunden werden, wenn es um 180° rotiert wird. Die nachstehenden Ausführungen gelten daher ebenfalls für beide Befestigungsabschnitte 51, 53 analog.

In den Figuren 6 und 7 ist das Montagestück 80 näher detailliert. Wie diese Zeichnungen zeigen, kann das Montagestück 80 als Stanz-Biegeteil aus einem Stahl-Blechzuschnitt gefertigt werden.

Das Montagestück 80 weist eine Beschlagseite 81 und eine Möbel-Befestigungsseite 81.3 auf. Das Montagestück 80 besitzt ein Ausrichtelement 81.1, das in Form einer geneigt verlaufenden Körperkante ausgebildet ist. Dabei verläuft die Neigung in Figur 6 von links nach rechts, wie dies die Zeichnung deutlich erkennen lässt.

Gegenüberliegend dem Ausrichtelement 81.1 ist ein Anlegeabschnitt 81.2 vorgesehen. Der Anlegeabschnitt 81.2 wird dabei auf gegenüberliegenden Seiten des Montagestücks 80 von Erhebungen gebildet.

Das Montagestück 80 ist von Schraubaufnahmen 82, 83 durchdrungen.

Das Montagestück 80 besitzt einen Halteabschnitt 84. Entsprechend dem vorliegenden Ausführungsbeispiel ist der Halteabschnitt 84 als Ausprägung ausgeformt, sodass sich eine Lagerfläche 84.1 ergibt, die sich über die anschließenden Bereiche der Möbel-Befestigungsseite 81.3 erhebt.

In die Lagerfläche 84.1 ist eine Lageraufnahme 84.2 eingebracht. Diese ist in Form einer Bohrung ausgebildet. Oberhalb der Lageraufnahme 84.2 befindet sich ein Anschlag 84.3. Dieser kann in Form einer Verprägung, vorzugsweise als noppenförmige Erhebung aus dem Blechzuschnitt ausgedrückt sein.

Der Halteabschnitt 84 ist mit einer Links- und einer Rechts-Markierung 84.4 und 84.5 versehen.

Die Figuren 6 und 7 lassen weiter erkennen, dass Gegenelemente 85 am Montagestück 80 vorgesehen sind. Die Gegenelemente 85 können als Laschen ausgebildet sein, die aus dem Blechzuschnitt ausgestanzt und in Richtung zur Möbel-Befestigungsseite 81.3 hin ausgedrückt sind.

Die Gegenelemente 85 weisen einen Halteabschnitt 85.2 auf. Dieser ist an seinen beiden längsseitigen Enden über Abwinklungen 85.1 einteilig an den Blechzuschnitt angeschlossen. Im Bereich zwischen den Abwinklungen 85.1 und dem Halteabschnitt 85.2 ergibt sich eine Steckaufnahme für das Fixierelement 55.

Das Montagestück 80 ist mit Distanzstücken 86 versehen. Diese Distanzstücke 86 stehen über die Möbel-Befestigungsseite 81.3 vor. Wie die Zeichnungen veranschaulichen, können die Distanzstücke 86 in Form von noppenartigen Ausprägungen ausgebildet sein.

Figur 6 veranschaulicht weiterhin, dass an dem Montagestück zwei Vorsprünge 88 vorhanden sind. Diese Vorsprünge 88 können ebenfalls einteilig mit dem Montagestück 80 ausgebildet und entsprechend in einem Umformschritt aus dem Blechmaterial herausgebogen sein. Es ist auch denkbar, dass wie im vorliegenden Ausführungsbeispiel die Vorsprünge 88 als separate Bauteile ausgeführt sind, die mit dem Montagestück 80 vernietet sind.

Schließlich weist das Montagestück 80 auch Durchbrüche 89 in Form von Bohrungen auf. Auf die Funktion dieser Durchbrüche 89 wird nachfolgend unter Bezugnahme auf Figur 25 näher eingegangen.

Zur Montage des Möbelbeschlags 10 wird zunächst das Montagestück 80 mit seiner Möbel-Befestigungsseite 81.3 auf eine Wand eines Möbelkorpus 110 aufgelegt, an der der Möbelbeschlag 10 befestigt werden soll. Anschließend werden Befestigungsschrauben 90, 91, die in Figur 4 gezeigt sind, durch die Schraubaufnahmen 82, 83 hindurchgeschoben und in die Wand des Möbelkorpus 110 eingeschraubt.

Wie Figur 4 erkennen lässt, können die Befestigungsschrauben 90 so ausgebildet sein, dass sie in bereits vorgebohrte Sacklöcher einer Systemlochung eingeschraubt werden können. Die beiden Befestigungsschrauben 91 dienen zur zusätzlichen Sicherung und können als selbstfurchende Schrauben ausgebildet sein, die in die Wand eingedreht werden können. Selbstverständlich können anstelle der Befestigungsschrauben 90 auch selbstfurchende Schrauben Verwendung finden.

Nachdem das Montagestück 80 mit dem Möbelkorpus 110 verbunden wurde, wird das Stellelement 60 entsprechend der gewünschten Anschlagart in eine vorbereitete Ausgangsposition gedreht. Wenn also, wie im vorliegenden Beispiel, der Möbelbeschlag 10 mit seiner Befestigungsseite 51 verbaut wird, also ein Rechtsanschlag verwirklicht werden soll, so wird das Stellelement 60 in der Lageraufnahme 84.2 so verdreht, dass der exzentrisch angeordnete Teil des Bedienteils 61 die Links-Markierung 84.4 abdeckt und die R-Markierung 84.3 sichtbar ist. Dies signalisiert dem Anwender, dass er die korrekte Anschlagart eingestellt hat.

Nun kann der verbleibende Teil des Möbelbeschlags 10 mit dem für die jeweilige Anschlagart (Rechts- oder Linksanschlag) passenden Befestigungsabschnitt 51, 53 an die Beschlagseite 81 des Montagestücks 80 angesetzt werden. Entsprechend wird, wie in Figur 2 gezeigt, der verbleibende Beschlagteil auf das Montagestück 80 aufgesetzt, wobei Führungselemente 87 in Form von Vorsprüngen in die Führungsaufnahmen 57 eingreifen. Dabei stehen die Führungselemente 87 im Bereich der verbreiterten Enden der Führungsaufnahmen 57. Entsprechend sind die Fixierelemente 55 vor den Gegenelementen 85 angeordnet.

Der Befestigungsabschnitt 51 liegt auf den Distanzstücken 86 endseitig auf. Nun kann das Stellelement 60 gedreht werden. Zu diesem Zweck wird ein Schraubendreher durch die Aussparung 54 im gegenüberliegenden Befestigungsstück 53 hindurchgesteckt, sodass der Schraubendreher in die Werkzeugaufnahme 62 des Bedienteils 61 eingreift. Anschließend kann der Schraubendreher in der in Figur 2 gezeigten Position im Uhrzeigersinn gedreht werden. Dabei rollt der zylinderförmige Außenumfang des Bedienteils 61 auf dem die Aussparung 54 begrenzenden Rand, der den Stützabschnitt 52 bildet, ab. Infolge dieser Bewegung wird der Befestigungsabschnitt 51 gegenüber dem Montagestück 80 in Figur 2 von rechts nach links geschoben. Infolge dieser Schiebebewegung werden die Fixierelemente 55 hinter die Halteabschnitte 85.2 der Gegenelemente 85 geschoben, wobei sich eine formschlüssige und wieder lösbare Verbindung quer zur Möbel-Befestigungsseite 81.3 bildet.

Bei dieser Bewegung werden gleichzeitig auch die Führungselemente 87 in den Führungsaufnahmen 57 verschoben. Da die Führungsaufnahmen 57 als sich verjüngende Schlitze ausgebildet sind, erfolgt eine Ausrichtung des Befestigungsabschnitts 51 an dem Montagestück 80 in Höhenrichtung.

Zusätzlich oder alternativ kann es auch vorgesehen, dass bei der Bewegung das Ausrichtelement 81.1 an dem Ausrichtabschnitt 56 aufläuft und dadurch ebenfalls eine exakte Ausrichtung möglich wird. Die Schiebebewegung wird durch den Anschlag 84.3 begrenzt. Wenn das Stellelement 60 soweit verdreht wurde, dass das Bedienteil 61 an dem Anschlag 84.3 anschlägt, so ist die Montageposition erreicht. Die Montageposition ist in Figur 4 veranschaulicht.

Die Zuordnung des Bedienteils 61 zu dem Anschlag 84.3 sollte vorzugsweise so getroffen werden, dass eine Selbstsicherung entsteht. Dabei wird beispielsweise im vorliegenden Ausführungsbeispiel das Bedienteil 61 so weit gedreht, dass der Kontaktpunkt zwischen dem Bedienteil 61 und dem Stützabschnitt 52 auf der horizontal verlaufenden und die Drehachse des Lagerzapfen 63 schneidende Linie verläuft oder im Bereich zwischen dieser Linie und dem Anschlag 84.3 angeordnet ist. Dann kann bei einer Krafteinwirkung auf den Möbelbeschlag 10 entgegen der oben beschriebenen Montagerichtung die Verbindung zwischen dem Montagestück 80 und dem zugeordneten Befestigungsabschnitt 51 nicht selbsttätig gelöst werden.

Für eine Demontage muss lediglich wieder ein Schraubendreher durch die Aussparung 54 im Befestigungsabschnitt 53 hindurch gesteckt und in die Werkzeugaufnahme 62 des Bedienteils 61 eingesteckt werden. Dann kann das Stellelement 60 entgegen dem Uhrzeigersinn rotiert werden. Hierdurch werden die Fixierelemente 55 und die Gegenelemente 85 außer Eingriff gebracht, sodass der Befestigungsabschnitt 51 nicht mehr im Befestigungseingriff steht.

In den Figuren 8 und 9 ist das Stellelement 60 detaillierter dargestellt. Wie diese Darstellung noch einmal veranschaulicht, besitzt das Stellelement 60 einen zylinderförmigen Bedienteil 61, der eine Werkzeugaufnahme 62 aufweist. An dem Bedienteil 61 ist exzentrisch der Lagerzapfen 63 angebracht. Es ist weiter ein Indikator 64 am Bedienteil 60 angebracht. Mit diesem kann der Benutzer ermitteln, ob sich das Stellelement 60 in der Öffnungs- oder Schließstellung befindet. Zur unverlierbaren Befestigung des Stellelements 60 kann der Lagerzapfen 63 beispielsweise in die Lageraufnahme 84.2 eingesteckt werden. Der Lagerzapfen 63 kann anschließend endseitig verstemmt werden.

Die Figuren 10 und 11 zeigen den erfindungsgemäßen und vorher beschriebenen Klappenhalter in einer um 180° verdrehten Darstellung, wobei der Befestigungsabschnitt 51 des Gehäuses 50 abgenommen und die Zuordnung der Kinematik-Anordnung 30 zum Befestigungsabschnitt 53 gezeigt ist. In der Darstellung gemäß den Figuren 10 und 11 sind unterschiedliche Schwenkstellungen auf dem Weg zwischen der Öffnungs- und der Schließstellung gezeigt.

Aus den Figuren 10 und 11 wird deutlich, dass der 1. Stellhebel 38, welches zwischen dem Verbindungselement 36 und dem Stellglied 37 wirksam ist, ein Federelement 38.2 aufweist. Dieses Federelement 38.2 ist zwischen zwei Bauteilen des 1. Stellhebels 38 eingespannt, sodass es eine Druckkraft aufbringt, die den 1. Stellhebel 38 zwischen dem 9. Gelenk 38.1 und der gewählten Montageposition 36.3, 36.4 (vgl. Fig. 3) verspreizt, diese also gegeneinander verspannt.

In Figur 10 ist der 1. Stellhebel 38 mit der Montageposition 36.3 gelenkig verbunden. Wie Figur 10 erkennen lässt, ist die Montageposition 36.3 zumindest auf einem Teil-Bewegungsweg zwischen der Schließstellung und der Öffnungsstellung unterhalb einer horizontal verlaufenden Linie, die durch den Drehpunkt des ortsfesten 7. Gelenks 36.1 verläuft, angeordnet.

In der geschlossenen Stellung des Möbelbeschlags 10 bringt das Federelement 38.2 eine Druckkraft in das Verbindungselement 36 ein. Da die Montageposition 36.3 unterhalb der Verbindungslinie angeordnet ist, ergibt sich ein in Figur 10 links drehendes Drehmoment mit einem Hebelarm, der dem Abstand zwischen der Montageposition 36.3 und der Verbindungslinie entspricht. Dieses Drehmoment bewirkt eine Öffnung des Möbelbeschlags 10 aus der Schließstellung heraus. Bei dieser Betriebsart kann ein Verriegelungsmechanismus vorgesehen sein, der beispielhaft in den Figuren 15 bis 22 gezeigt ist und der später eingehend erläutert wird. Dieser Verriegelungsmechanismus hält die Klappe oder Tür in der Schließstellung.

Wenn von einem Benutzer der Verriegelungsmechanismus entriegelt wird, so öffnet der Möbelbeschlag 10 durch die Spannkraft des Federelements 38.2 zumindest auf einem Teil des Öffnungswegs, bedingt durch das Federelement 38.2, selbsttätig. Im vorliegenden Ausführungsbeispiel bewirkt das Federelement 38.2 eine Öffnung bis hin zu der in Figur 11 gezeigten Teil-Öffnungsstellung.

Nachfolgend wird nun der vorstehend angegebene Verriegelungsmechanismus anhand der Figuren 15 bis 22 näher erläutert.

Wie Figur 1 zeigt, weist der Verriegelungsmechanismus eine Verriegelung 200 auf. Diese Verriegelung 200 besitzt ein Verriegelungs-Gehäuse 210. Das Verriegelungs-Gehäuse 210 umfasst eine Deckwand 211. Von der Deckwand 211 steigen seitlich Seitenwände 212 auf. In seinem oberen Bereich weist das Verriegelungs-Gehäuse 210 eine Aussparung 214 auf. Durch diese Aussparung 214 ragen ein Regel 240 und weiterhin teilweise eine Sperrklinke 230, die an den Regel 240 angeschlossen ist.

Wie Figur 16 erkennen lässt, ist auf das Verriegelungs-Gehäuse 210 rückseitig ein Deckel 217 aufgesetzt. An den Deckel 217 sind vorstehende Vorsprünge 218 angeformt oder angebaut. Weiterhin besitzt der Deckel 217 eine Schraubaufnahme 219, welche in Flucht zu einer Schraubaufnahme 213 des Verriegelungs-Gehäuses 210 steht.

In Figur 17 ist das geöffnete Verriegelungs-Gehäuse 210 dargestellt, wobei der Deckel 217 abgenommen wurde. Wie diese Darstellung veranschaulicht, weist das Verriegelungs-Gehäuse 210 eine Auflage 215 auf. Auf dieser kann der Deckel 217 randseitig abgestützt werden.

Das Verriegelungs-Gehäuse 210 weist weiterhin einen Verriegelungsabschnitt 220 auf. Diese Verriegelungsabschnitt 220 ist mit einer Führung 221 ausgestattet. Die Führung 221 bildet zusammen mit der Sperrklinke 230 einen Überhubmechanismus.

Die Führung 221 besitzt eine Öffnung 221.1. An diese Öffnung 221.1 schließt sich ein Übergangsabschnitt 221.2 an. Der Übergangsabschnitt 221.2 geht in einen Auslenkabschnitt 221.3 über. Der Auslenkabschnitt 221.3 wird dabei einseitig von einem Umlenkkörper 222 gebildet, welcher ebenso wie die restlichen Bereiche, welche die Führung 221 seitlich begrenzen, vorzugsweise einteilig mit dem Verriegelungs-Gehäuse 210 ist. Im Anschluss an den Auslenkabschnitt 221.3 bildet die Führung 221 einen 1. Anschlag 221.4. Es ist weiterhin beabstandet zu dem 1. Anschlag 221.4 ein 2. Anschlag 221.6 vorgesehen. Zwischen dem 1. und dem 2. Anschlag 221.4 und 221.6 ist eine Parkposition 221.5 der Führung 221 vorgesehen. Diese Parkposition 221.5 wird vorzugsweise von einem Parkabschnitt 222.2 gebildet. An den 2. Anschlag 221.6 schließt sich eine Rückführung 221.7 an. Diese Rückführung 221.7 geht in einen Auslenkabschnitt 221.8 über, welcher wiederum in den Übergangsabschnitt 221.2 übergeleitet ist.

Wie dies vorstehend beschrieben wurde, arbeitet mit der Führung 221 die Sperrklinke 230 zusammen.

Die Sperrklinke 230 ist in den Figuren 18 und 19 deutlicher gezeigt. Wie diese Darstellung veranschaulicht, weist die Sperrklinke 230 eine Hebel 232 auf. Der Hebel 232 trägt ein Schwenklager 231 und am gegenüberliegenden Ende ein Sperrstück 233 Figur 19 zeigt, dass im Bereich um das Schwenklager 231 eine Lagerfläche 235 gebildet ist. Weiterhin sind einteilig angeformte Rippen 234 vorgesehen, welche den Hebel 232 aussteifen.

Die Gestalt des Riegels 240 ergibt sich näher aus den Figuren 20 und 21. Wie diese Zeichnungen veranschaulichen, weist der Riegel 240 einen Basiskörper 241 auf. Dieser Basiskörper 241 ist mit einer Lageraufnahme 242 ausgestattet. Weiterhin weist der Basiskörper 241, beabstandet zu der Lageraufnahme 242 ein Sperrklinken-Lager 248 auf.

An den Basiskörper 241 ist ein Ansatz 245 angeschlossen. Dieser Ansatz 245 begrenzt eine Mitnehmeraufnahme 246. Die Mitnehmeraufnahme 246 ist weiterhin auch von einem Auslenkabschnitt 247 begrenzt oder an diesen angeschlossen.

Wie Figur 20 zeigt, besitzt der Riegel 240 eine Federaufnahme 244, welche, wie beispielsweise in Figur 20 gezeigt im Bereich der Lageraufnahme 242 angeordnet sein kann. Im Bereich dieser Federaufnahme 244 ist auch eine Freimachung 243 vorgesehen.

In Figur 21 ist der Riegel 240 in Ansicht von hinten gezeigt. Wie diese Darstellung erkennen lässt, sind sowohl die Lageraufnahme 242 als auch das Sperrklinken-Lager als durchgehende Bohrungen ausgebildet. Um das Sperrklinken-Lager 248 herum ist eine Gegenfläche 249 vorgesehen.

Zur Montage des Riegels 240 in dem Verriegelungs-Gehäuse 210 ist ein Lagerstück 216 im Verriegelungs-Gehäuse 210 vorgesehen. Dieses Lagerstück 216 kann in Form eines Lagerbolzens einteilig mit dem Verriegelungs-Gehäuse 210 ausgebildet sein. Vor der Montage des Riegels 240 wird mit diesem eine Feder 250 verbunden, die in Figur 17 teilweise in gestrichelter und teilweise in ausgezogener Darstellung gezeigt ist. Die Feder 250 kann beispielsweise als Schenkelfeder ausgebildet sein und weist zwei Federarme 251, 253 auf. Die Federarme 251, 253 sind über einen Spannabschnitt 252 miteinander verbunden.

Die Feder 250 wird mit ihrem Federarm 253 in die Federaufnahme 244 eingelegt. Der Spannabschnitt 252 ist, wie dies Figur 17 veranschaulicht als ringförmig gebogener Abschnitt ausgebildet und fügt sich in den, an die Lageraufnahme 242 gebildeten Freiraum ein. Dabei steht der von dem ringförmig gebogenen Abschnitt der Feder 250 umgebene Bereich in Flucht zu der Lageraufnahme 242. Der 2. Federarm 251 stützt sich, wie Figur 17 zeigt im Übergangsbereich zwischen der Deckwand 211 und einer Seitenwand 212 ab.

Die Feder 250 wird in den Riegel 240 eingelegt, wobei der Federarm 251 aus der Freimachung 243 herausgeführt ist. Dann wird der Riegel 240 auf das Lagerstück 216 aufgeschoben. Die Feder 250 kommt dann in ihrer in Figur 17 gezeigten Position zu liegen, wobei sie einen Vorspannzustand einnimmt. Aufgrund dieser Federvorspannung wird der Riegel 240 in der in Figur 17 gezeigten Ausstellposition vorgespannt gehalten. Anschließend kann die Sperrklinke 230 mit dem Riegel 240 verbunden werden. Hierzu wird das Schwenklager 231 der Sperrklinke 230 in das Sperrklinken-Lager 248 eingesteckt. Die Einsteckbewegung wird durch die Lagerfläche 235 der Sperrklinke 230 begrenzt, die an der Gegenfläche 249 des Riegels 240 zur Anlage kommt.

Wenn alle Baueinheiten in das Verriegelungs-Gehäuse 210 eingesetzt wurden, so kann der Deckel 217 aufgesetzt und beispielsweise mit dem Verriegelungs-Gehäuse 210 verrastet werden.

In der in Figur 17 gezeigten Position steht der Riegel 240 in seiner Grundstellung. Wenn der Regel 240 nun gemäß Figur 17 im Gegen-Uhrzeigersinn verschwenkt wird, so geschieht dies gegen die Vorspannung der Feder 250. Aufgrund dieser Verschwenkung fährt die Sperrklinke 230 mit ihrem Sperrstück 233 in die Führung 221 ein. Das Sperrstück 233 gelangt durch die Öffnung 221.1 der Führung 221 in den Übergangsabschnitt 221.2. Anschließend trifft das Sperrstück 233 auf die Auslenkschräge 222.1 des Umlenkkörpers 222 und gleitet in dem Auslenkabschnitt 221.3 entlang, bis es in den Bereich des 1. Anschlags 221.4 gelangt. Wird nun der Riegel 240 entlastet, so fährt das Sperrstück 233 gegen den Umlenkkörper 222 und gelangt in die Parkposition 221.5. Dies ist die Stellung, in der die Möbelklappe in einer geschlossenen Stellung steht. Wird nun von einem Bediener ein Überhub auf die Möbelklappe aufgebracht, so gelangt das Sperrstück 233 in den Bereich des 2. Anschlags 221.6. Wird nun die Möbelklappe entlastet so drückt der 1. Stellhebel 38 mit seinem Federelement 38.2 die Kinematik-Anordnung 30 in eine teilgeöffnete Stellung, wie dies vorstehend erläutert wurde. Dabei fährt dann das Sperrstück 233 aus der Position des 2. Anschlags 221.6 heraus und fährt über die Rückführung 221.7 zurück in den Übergangsabschnitt 221.2, bis es im Bereich der Öffnung 221.1 wieder stehen bleibt und die in Figur 17 gezeigte Position erreicht. Diese Position wird mit einem Anschlag gesichert. Beispielsweise kann, wie Figur 17 zeigt, der Riegel 240 an der rechten Seitenwand 212 des Verriegelungs-Gehäuses 210 anschlagen. In dieser Position ist auch die Möbelklappe freigegeben und kann selbsttätig von dem 1. Stellhebel 38 in Richtung der Öffnungsstellung bewegt fahren werden.

Zur Verbindung der Möbelklappe mit der Verriegelung 200 kann die in Figur 22 gezeigte Halterung 300 verwendet werden. Die Halterung 300 besitzt eine Befestigungsanordnung 310 mit einer Befestigungsplatte 311. Die Befestigungsplatte 311 kann mit einer oder mehreren Befestigungsaufnahmen 312 ausgestattet sein. Die Befestigungsanordnung 310 besitzt einen Lagerabschnitt 313, welcher von einer Lageraufnahme durchdrungen ist. Weiterhin ist an der Befestigungsanordnung 310 ein Arretierstück 314 vorgesehen. Das Arretierstück 314 weist ein Federelement 316 auf. Weiterhin bildet das Arretierstück 314 auch eine Rastaufnahme 315.

An der Befestigungsanordnung 310 ist ein Halteelement 321 gelagert. Hierzu weist das Halteelement 321 eine Lageransatz 322 auf. Dieser Lageransatz 322 ist schwenkbar mit dem Lagerabschnitt 313 der Befestigungsanordnung 310 verbunden. An seinem dem Lageransatz 322 abgewandten Ende weist das Halteelement 321 ein Rastelement 323 auf. Weiterhin ist am Halteelement 321 ein Verriegelungsabschnitt 324 vorgesehen.

In einer in Figur 22 gezeigten Verriegelungs-Stellung steht das Rastelement 323 in Rasteingriff mit der Rastaufnahme 316.

Die Halterung 300 kann innenseitig an der Möbelklappe befestigt werden. Zu diesem Zweck werden Befestigungsschrauben durch die Befestigungsaufnahmen 312 hindurch gesteckt und rückseitig in die Möbelklappe eingeschraubt. In der geschlossenen Stellung steht die Halterung 300 im Bereich einer Seitenwand des Möbelkorpus. Dabei ist der Verriegelungsabschnitt 324 in Richtung zur Seitenwand hin orientiert. An der Seitenwand kann die Verriegelung 200, wie sie in den Figuren 15 bis 21 gezeigt ist angebaut werden. Zu diesem Zweck wird die Verriegelung 200 mit der Seite, welche den Deckel 217 trägt, innenseitig an die vertikale Seitenwand des Möbelkorpus angelegt. Wenn die Vorsprünge 218 verwendet werden, so sind diese in eine Systemlochung eingebracht, welche innenseitig in die Seitenwand eingebracht ist. Damit ist die Verriegelung 200 gegenüber dem Möbelkorpus exakt ausgerichtet. Zur Fixierung der Verriegelung 200 wird eine Befestigungsschraube durch die miteinander fluchtenden Schraubaufnahmen 213 und 219 gesteckt und in die Seitenwand des Möbelkorpus eingeschraubt.

Die Funktionsweise der Verriegelung 200 ist wie folgt. Wenn von der geöffneten Stellung der Möbelklappe her diese in Richtung der Schließposition bewegt wird, so trifft der Verriegelungsabschnitt 324 der Halterung 300 auf den Auslenkabschnitt 247. Beim Fortsetzen der Schließbewegung wird der Riegel 240, wie dies oben beschrieben wurde, in seine Schließposition geschwenkt (gemäß Figur 17 im GegenUhrzeigersinn). Wenn die Schließposition erreicht ist, so steht das Sperrstück 233 in der Parkposition 221.5. Die Möbelklappe ist nun sicher in der Sperrstellung verriegelt, wobei die Kinematik-Anordnung 30 mit dem Federelement 38.2 des 1. Stellhebels 38 eine Vorspannung in Öffnungsrichtung über die Kinematik-Anordnung 30 in die Möbelklappe einbringt. Nach Aufbringen eines Überhubs auf die Möbelklappe kann die Entriegelung der Möbelklappe erfolgen, wie dies vorstehend beschrieben wurde.

Wenn nun ein Benutzer keinen Überhub bestimmungsgemäß aufbringt, sondern unmittelbar an der Möbelklappe zieht, so schützt der Auslösemechanismus der Halterung 300, welcher von dem Rastelement 323 und der Rastaufnahme 315 gebildet ist, eine Beschädigung des Möbelbeschlags. In diesem Fall lenkt das Federelement 316 aus und gibt das Rastelement 323 frei. Die Möbelklappe kann nun ungehindert aufgeschwenkt werden.

Wenn die Möbelklappe wieder geschlossen wird, so fährt der Verriegelungsabschnitt 324 außerhalb der Mitnehmeraufnahme 246 auf den Auslenkabschnitt 247 auf. Er wird dann hier ausgelenkt und in die Mitnehmeraufnahme 246 hineingestellt, und gleichzeitig wird das Rastelement 323 in die Rastaufnahme 315 bewegt, bis es dort verrastet. Dann ist die ordnungsgemäße Schließstellung wiederhergestellt.

Wie dies bereits oben angedeutet wurde, kann mit dem Verbindungselement 36 die Stellanordnung 70 verbunden werden. Die Stellanordnung 70 ist in Figur 12 dargestellt. Wie diese Zeichnung veranschaulicht, besitzt die Stellanordnung 70 ein Stellglied 72. Dieses kann beispielsweise kappenförmigen ausgebildet sein, wie Figur 12 veranschaulicht. Das Stellglied 72 besitzt ein Aufnahmeteil 72.1, in das eine Aufnahme 72.2 eingebracht ist. Die Aufnahme 72.2 ist zu einer Seite hin geöffnet, und an der anderen Seite der Aufnahme 72.2 ist ein Anschlag 72.4 vorhanden. Wie Figur 12 weiter erkennen lässt, kann an dem Stellglied 72 ein Arretierstück 72.3 vorhanden sein.

In die Aufnahme 72.2 des Stellglieds 72 kann ein Dämpfer 71 eingesetzt werden. Der Dämpfer 71 kann als Fluid-Dämpfer, beispielsweise als Luft- oder Öldämpfer ausgebildet sein. Er weist einen Zylinder 71.1 auf. In diesem ist ein Kolben verstellbar geführt. An den Kolben ist eine Kolbenstange 71.2 angeschlossen. Der Dämpfer 71 wird so in die Aufnahme 72.2 eingesetzt, dass er mit seinem der Kolbenstange 71.2 abgewandtem Ende an dem Anschlag 72.4 anliegt. Entsprechend begrenzt der Anschlag 72.4 die Einsetzbewegung des Dämpfers 71 in die Aufnahme 72.2.

Die Stellanordnung 70 weist weiterhin einen Halter 73 auf. Der Halter 73 ist kappenförmigen ausgebildet und weist einseitig ein offenes Ende und gegenüberliegend einen Boden 73.3 auf. Der Halter 73 umschließt mit einem Tragteil 73.1 eine Aufnahme, die ähnlich gestaltet sein kann, wie die Aufnahme 72.2 des Stellglieds 72. Das Tragteil 73.1 ist mit einem Griff 73.2 ausgestattet.

Wie Figur 12 weiter zeigt, kann an dem Halter 73 ein Befestigungsstück 73.4 vorgesehen sein, das zwei zueinander beabstandete Schenkel aufweisen kann. Das Befestigungsstück 73.4 bildet eine Rastaufnahme 73.5.

An dem Halter 73 ist wenigstens ein Halteelement 73.6 vorhanden. Im vorliegenden Ausführungsbeispiel sind auf gegenüberliegenden Seiten des Tragteils 73.1 Halteelemente 73.6 vorgesehen. Weiterhin kann eine Markierung 73.7 vorgesehen sein, die im vorliegenden Ausführungsbeispiel im Bereich der Halteelemente 73.6 angeordnet ist.

Zur Montage der Stellanordnung 70 wird der Halter 73 mit dem Stellglied 72 verbunden. Hierzu wird das Aufnahmeteil 72.1 in die von dem Tragteil 73.1 umgebene Aufnahme eingesteckt und zwar in Figur 12 in Montagerichtung von links nach rechts. Dabei wird dann eine Schiebeführung zwischen der Außenkontur des Aufnahmeteils 72.1 und der Innenkontur des Druckteils 73.1 gebildet. Diese ermöglicht eine lineare Verstellung des Stellglieds 72 gegenüber dem Halter 73.

Die Kolbenstange 71.2 stützt sich im montierten Zustand endseitig an dem Boden 73.3 ab. Wenn demnach das Stellglied 72 linear in das Tragteil 73 eingeschoben wird, so geschieht dies gegen die Dämpfkraft des Dämpfers 71, wobei sich die Kolbenstange 71.2 in den Zylinder 71.1 einschiebt. Das Stellglied 72 ist mit dem Arretierstück 72.3 unverlierbar an dem Halter 73 in der maximalen Ausschiebepositionen gehalten. Dementsprechend schlägt das Arretierstück 72.3 in der montierten Stellung an einem Anschlag in der Aufnahme des Halters 73 an.

Wie die Figuren 10 und 11 erkennen lassen, besitzt das Verbindungselement 36 eine Führung 36.6. Die Führung 36.6 ist als schlitzförmige Ausnehmung aus dem Verbindungselement 36 ausgespart. In der Führung 36.6 ist ein Gegen-Rastelement 36.5 angeordnet. Dieses Gegen-Rastelement 36.5 wird beispielsweise von einem Zylinderstift gebildet.

Zur Montage der Stellanordnung an dem Verbindungselement 36 wird die Stellanordnung 70 an das Verbindungselement 36 so angesetzt, dass das Gegen-Rastelement 36.5 mit der Rastaufnahme 73.5 verrastet.

In den Figuren 10 und 11 ist erkennbar, dass das Verbindungselement 36 Blockierstücke 36.7 aufweist. Es sind mehrere Blockierstücke 36.7 vorgesehen, die vorzugsweise in gleicher Teilung zueinander beabstandet angeordnet sind.

Im vorliegenden Ausführungsbeispiel sind die Blockierstücke 36.7 als kerbenförmige Ausnehmungen seitlich aus dem Verbindungselement 36 ausgespart. Wie Figuren 10 und 11 erkennen lassen, ist den Blockierstücken 36.7 eine Skala zugeordnet. In Figur 10 sind dementsprechend die Halteelemente 73.6 in die der Markierung 3 zugeordneten Blockierstücke 36.7 eingesetzt. Auf diese Weise ist die Stellanordnung 70 in Richtung der Führung 36.6 formschlüssig an dem Verbindungselement 36 festgelegt. Über die Rastverbindung zwischen dem Gegen-Rastelement 36.5 und der Rastaufnahme 73.5 wird die unverlierbare Festlegung der Stellanordnung 70 an dem Verbindungselement 36 gesichert.

Zur Befestigung der Stellanordnung 70 in einer anderen Montageposition wird diese an dem Griff 73.2 gegriffen und von dem Verbindungselement 36 abgezogen, wobei die Halteelemente 73.6 außer Eingriff mit den Blockierstücken 36.7 gelangen und die Rastverbindung zwischen dem Gegen-Rastelement 36.5 und der Rastaufnahme 73.5 aufgehoben wird. Nun kann die Stellanordnung 70 in einer veränderten Montageposition wieder angebaut werden. Hierzu wird das Gegen-Rastelement 36.5 in der Führung 36.6 an die gewünschte Stelle verschoben, wie dies die verstellte Anordnung in den Figuren 10 und 11 erkennen lässt. Dann lässt sich die Stellanordnung 70 in der veränderten Montageposition wieder an dem Verbindungselement 36 befestigen. In Figur 11 ist die Stellanordnung 70 nun in einer maximalen Einstellposition festgelegt.

Die Stellanordnung 70 bildet mit ihrem Anschlag 72.4 eine Kontaktstelle für einen Gegen-Anschlag 37.2. Der Gegen-Anschlag 37.2 kann, wie dies die Figuren 10 und 11 zeigen, als Rolle ausgebildet sein, die auf dem Anschlag 72.4 abrollt. Der GegenAnschlag 37.2 ist an dem Stellglied 37 befestigt. Sobald der Anschlag 72.4 auf den Gegen-Anschlag 37.2 trifft, wird das Stellglied 72 gegen die Dämpfungswirkung des Dämpfers 71 verstellt. Auf diese Weise kann die Schließbewegung des Möbelbeschlags 10 gedämpft werden.

Über die Verstellung der Stellanordnung 70 an dem Verbindungselement 36 in den verschiedenen Befestigungsstellen kann der Zeitpunkt, ab dem die Dämpfung wirksam ist, von dem Benutzer individuell eingestellt werden. Wie die Figur 10 erkennen lässt, setzt bei der dort gewählten Einstellung die Dämpferwirkung relativ spät ein, während bei der in Figur 11 gezeigten Darstellung die Dämpfkraft früher wirksam wird. Mit dieser Dämpfung wird bei der Schließbewegung ein hartes Aufschlagen der Tür oder Klappe in der Schließstellung verhindert.

Figur 12 gibt zu erkennen, dass anstelle des Dämpfers 71 eine Spannfeder 74 mit der Stellanordnung 70 verbaut werden kann. Die Spannfeder 74 ist als Druckfeder ausgebildet und weist an gegenüberliegenden Seiten Stützflächen 74.1 und 74.2 auf. Die Stützfläche 74.1 stützt sich an dem Boden 73.3 und die Stützfläche 74.2 an dem Anschlag 72.4 ab, wenn die Spannfeder 74 in die Aufnahme 72.2 eingesetzt ist. Die Spannfeder 74 verspreizt das Stellglied 72 gegenüber dem Halter 73. Dementsprechend kann das Stellglied 72 gegen die Kraft der Spannfeder 74 in den Halter 73 eingeschoben werden.

Wenn nun die Stellanordnung in einer Betriebsart verwendet wird, bei der die Spannfeder 74 zum Einsatz kommt, so unterstützt die Stellanordnung 70 die Öffnungsbewegung des Möbelbeschlags 10. Entsprechend drückt das Stellglied 72 gegen den Gegen-Anschlag 37.2. Die Unterstützung der Öffnungsbewegung erfolgt so lange, bis das Stellglied 72 in der maximal ausgefahrenen Position steht.

Der Möbelbeschlag 10 kann so gestaltet sein, dass der 1. Stellhebel 38 mit der Montageposition 36.3 in Verbindung steht und die Stellanordnung 70 mit der Spannfeder 74 ausgerüstet ist. Wenn der Möbelbeschlag in seiner Schließstellung steht, die Klappe oder Tür also geschlossen ist, so bewirkt das Federelement 38.2 des 1. Stellhebels 38 (beispielsweise nach einer Entriegelung der Klappe oder Türsiehe oben) eine initiale Öffnungsbewegung. Diese wird unterstützt durch die Spannfeder 74. Nachdem sich das Federelement 38.2 entladen hat, ist die Spannfeder 74 weiter wirksam und bewirkt eine weitere Öffnung, bis der Möbelbeschlag 10 eine Teil-Öffnungsstellung erreicht oder besonders bevorzugt in komplett geöffneter Stellung steht.

In einer weiteren Betriebsart kann der Möbelbeschlag 10 so gestaltet sein, dass mit der Stellanordnung 70 der Dämpfer 71 verbaut ist. Der 1. Stellhebel 38 ist dann vorzugsweise mit der zweiten Montageposition 36.4 verbunden.

Die zweite Montageposition 36.4 steht oberhalb der horizontalen und durch den Drehpunkt des 7. Gelenks 36.1 gehenden Linie. Dementsprechend wird, bewirkt durch das Federelement 38.2, ein Drehmoment im Gegenuhrzeigersinn in das Verbindungselement 36 eingebracht. Aufgrund dieses Drehmoments drückt das Stellelement den Möbelbeschlag 10 auf dem letzten Teil des Verstellwegs in die Schließstellung. Diese Schließbewegung erfolgt gegen die Dämpfungswirkung der Stellanordnung 70, die dann an dem Gegen-Anschlag 37.2 anliegt. In der Schließstellung hält den 1. Stellhebel 38 mit dem Federelement 38.2 das Verbindungselement 36 gespannt in der Schließstellung und sichert diese damit.

In den Figuren 13 und 14 ist ein weiteres Detail des Möbelbeschlags 10 veranschaulicht. Diese Figuren zeigen vergrößerte Ausschnitte des Möbelbeschlags 10 in der Scharnierstellung gemäß Figuren 10.

Wie diese Zeichnungen zeigen, besitzt der Möbelbeschlag 10 die Halteeinrichtung 40 mit wenigstens einem Federelement 43. Im vorliegenden Beispiel sind drei Federelemente 43 verwendet. Die Federelemente 43 sind in der Federaufnahme 44 angeordnet und auf die Stützelemente 45 aufgeschoben. Die Federelemente 43 wirken auf das Verbindungselement 41 ein.

In der gezeigten Darstellung sind die Federelemente 43 ein Stück weit zurückverschoben gegenüber dem Verbindungselement 41 angeordnet, um die Stützelemente 45 erkennen zu lassen. Tatsächlich liegen die Federelemente 43 mit ihren gezeigten Enden in der Betriebsstellung an dem Verbindungselement 41 an.

Die Federelemente 43 bringen eine Druckkraft in das Verbindungselement 41 ein. Diese Druckkraft versucht das Verbindungselement 41 in der Zeichnungsebene gemäß Figur 13 von der Rückseite des Möbelbeschlags 10 in Richtung zur Vorderseite hin zu verstellen.

Das Verbindungselement 41 ist über das Lager 41.1 an den Schwenkhebel 42 angeschlossen. Der Schwenkhebel 42 seinerseits ist schwenkbar an dem 10. Gelenk 39.1 befestigt. Dementsprechend ist der Schwenkhebel 42 schwenkbar an dem Stellglied 37 befestigt.

Das Stellglied 37 ist als 2-teiliger Hebel ausgeführt. Wie die Zeichnungen erkennen lassen, besitzt das Stellglied 37 zu diesem Zweck zwei zueinander beabstandet angeordnete Teilelemente, die wie im vorliegenden Ausführungsbeispiel von plattenförmigen Elementen, insbesondere von Stahlblechzuschnitten gebildet sein können. Der Befestigungshebel 31, die Umlenkhebel 33, 34, das Verbindungselement 36, der 2. Stellhebel 39 und/oder der Schwenkhebel 42 können ein gleiches Konstruktionsprinzip aufweisen.

In Figur 14 ist das dem Betrachter zugewandte Bauteil des 2-teiligen Stellglieds 37 abgenommen, sodass der Aufbau des Schwenkhebels 42 deutlich erkennbar ist. Wie diese Zeichnung zeigt, ist der Schwenkhebel 42, ebenso wie das Stellglied 37 als 2-armiger Hebel ausgebildet, wobei diese beiden Hebel gemeinsam um das 10. Gelenk 39.1 schwenkbar sind. An dem einen Arm des Schwenkhebels 42 ist das Verbindungselement 41 festgemacht. Der andere Arm des Schwenkhebels 42 ist an eine Einstellvorrichtung 37.3 angekoppelt.

Wie Figur 14 weiter erkennen lässt, weist die Einstellvorrichtung 37.3 ein Einstellelement 37.4 auf. Das Einstellelement 37.4 kann in Form einer Schraube ausgebildet sein. Dabei weist die Schraube einen Schraubenkopf mit einer Werkzeugaufnahme 37.6 auf. Beispielsweise kann eine Torxschraube oder eine Innensechskant Schraube gängiger Bauweise verwendet sein.

Das Einstellelement 37.4 ist im Bereich der Werkzeugaufnahme 37.6 an einem Lagerstück 37.5 drehbar um die Mittellängsachse gelagert. Das Lagerstück 37.5 ist mittels eines Schwenklagers 37.9 schwenkbar auf dem Stellglied 37 befestigt. Die Schwenkachse verläuft dabei in Figur 14 senkrecht zur Bildebene. Der Gewindeabschnitt des Einstellelements 37.4 ist in eine Gewindeaufnahme eines Stellstücks 37.8 eingeschraubt. Das Stellstück 37.8 ist schwenkbar an dem Schwenkhebel 42 gelagert. Die Schwenkachse des Stellstücks 37.8 verläuft senkrecht zu der Bildebene gemäß Figur 14. Weiterhin weist das Stellstück 37.8 Führungsansätze auf. Diese stehen an gegenüberliegenden Seiten des Schwenkhebels 42 vor. Die Führungsansätze sind in jeweils einer Führung 37.7 des Stellglieds 37 eingesetzt und können darin entlang der Führungskontur verschoben werden.

Zur Einstellung der Einstellvorrichtung 37.3 kann bei geöffneter Klappe ein Werkzeug, beispielsweise ein Schraubendreher von der Vorderseite her in die Werkzeugaufnahme 37.6 eingesteckt werden, wobei die Einsteckrichtung dann von der Vorderseite zur Rückseite des Möbelbeschlags 10 verläuft. Die Öffnungsstellung ist in Figur 3 gezeigt. Gegenüber der Positionierung gemäß den Figuren 13 und 14 ist die Werkzeugaufnahme 37.6 dann so angeordnet, dass sie bequem von der Vorderseite her zugänglich ist. Anschließend kann das Einstellelement 37.4 mit dem Werkzeug verdreht werden. Da das Einstellelement 37.4 mit dem Stellstück 37.8 im Gewindeeingriff steht, wird das Stellstück 37.8 und mit ihm der Schwenkhebel 42 verstellt. Infolge dieser Verstellung verschieben sich auch die Führungsansätze des Stellstücks 37.8 in den Führungen 37.7, beispielsweise in der Zeichnung gemäß Figur 14 von links nach rechts. Bei einer solchen Verstellung wird der Schwenkhebel 42 um die Drehachse des 10. Gelenks 39.1 gedreht. Dabei wird dann auch das Lager 41.1 verstellt. Im vorliegenden Beispiel, wenn das Stellstück 37.8 in der Bildebene nach rechts verstellt wird, so schwenkt das Lager 41.1 nach links oben. Das Lager 41.1 bildet die Krafteinleitstelle in der die Kraft der Haltevorrichtung 40 über den Schwenkhebel 42 und das Stellglied 37 mittels des 2. Stellhebels 39 in die Gelenkkette eingeleitet wird. Wenn nun der Schwenkhebel 42 verstellt wird, so werden die Federelemente 43 ein Stück weit entlastet und die Vorspannung der Federelemente 43 somit reduziert. Dadurch ergibt sich eine verringerte Spannkraft. Auf diese Weise lässt sich der Klappenhalter auf geringere Klappengewichte einstellen.

In Figur 13 ist mit einem Plus-Zeichen die Einstell-Position markiert, in der die maximale Federvorspannung vorliegt. Mit einem Minus-Zeichen ist die Einstell-Position markiert, in der die minimale Federspannung vorliegt.

Bei einer Verstellung der Einstellvorrichtung 37.3 schwenkt der Schwenkhebel 42, wie dies vorstehend erwähnt wurde. Bedingt durch diese Verschwenkung des Schwenkhebels 42 wird auch das Einstellelement 37.4 um das Schwenklager 37.9 geschwenkt. Weiterhin verschwenkt das Einstellelement 37.4 auch gegenüber dem schwenkbar gelagerten Stellstück 37.8.

Wie dies vorstehend erwähnt wurde, wird die Haltekraft, welche von der Haltevorrichtungen 40 erzeugt wird, in die Gelenkkette des Möbelbeschlags 10 eingeleitet.

Wie Figur 3 zeigt, wird diese Gelenkkette von dem ortsfesten 6. Gelenk 35.1, dem ortsfesten 7. Gelenk 36.1 sowie dem 1. Gelenk 32.1, dem 2. Gelenk 32.2, dem 3. Gelenk 33.1, dem 4. Gelenk 34.1 und dem 5. Gelenk 34.2 und dem Befestigungshebel 31, den beiden Umlenkhebeln 33, 34, dem Gelenkhebel 35, sowie dem Verbindungselement 36 gebildet.

Mittels dieser Gelenkkette kann der Befestigungshebel 31 (und mit ihm eine daran angekoppelte Klappe) zwischen einer Öffnung-und einer Schließstellung verschwenkt werden.

Wie Figur 13 deutlich veranschaulicht, dient das Stellglied 37 einerseits mit dem 2. Hebelarm des Stellglieds 37 zur Aufnahme des ersten Stellhebels 38 und am anderen Hebelarm zur Aufnahme der Einstellvorrichtung 37.3.

Letztlich wird die Haltekraft, welche von der Haltevorrichtung 40 erzeugt wird über den 2. Stellhebel 39 in die Gelenkkette eingeleitet.

Der Stellhebel 39 ist gemeinsam mit dem Stellglied 37 und dem Schwenkhebel 42 um eine gemeinsame Drehachse schwenkbar, wobei diese Drehachse von dem 10. Gelenk 39.1 gebildet ist.

Wie Figur 14 weiter erkennen lässt, kann in einer zweiten Verwendungsart der Gegenanschlag 37.2 auch verwendet werden, um die Öffnungsbewegung des Klappenhalters in der Öffnungsstellung zu begrenzen. Zu diesem Zweck schlägt der Gegen-Anschlag an einem Hebel, beispielsweise vorliegend an dem Schwenkhebel 42 seitlich an, wenn dieser sich in der Öffnungsstellung befindet.

Die Figuren 13 und 14 lassen auch erkennen, dass der Klappenhalter eine kompakte Bauweise aufweist. Insbesondere ist zu diesem Zweck die Haltevorrichtung 40 in der in den Zeichnungen dargestellten Richtung, welche von links nach rechts, also von der Anschlagseite zur gegenüberliegenden Rückseite verläuft hinter der Gelenkkette angeordnet.

Die Figuren 13 und 14 lassen auch erkennen, dass bei einer Verstellung der Gelenkkette, bei der eine Verstellung der Klappe von der Schließstellung in Richtung zur Öffnungsstellung hin vorgenommen wird, das Verbindungselement 41 im Wesentlichen von der Rückseite zur Vorderseite hin verstellt wird (bei der Schließbewegung wird das Verbindungselement 41 in die entgegengesetzte Richtung versetzt). Diese Bewegung des Verbindungselements 41 wird von der Rückseite zur Vorderseite von der Gelenkkette aufgenommen und weitergegeben. Insofern kommt der erfindungsgemäße Möbelbeschlag 10 ohne Schubumkehr aus, was eine stabile und kompakte Bauweise unterstützt.

In den Figuren 23 und 24 ist ein Montageelement 100 gezeigt. Das Montageelement 100 besitzt ein Anlegestück 102, von dem ein Anschlag 101 abgewinkelt ist. An dem Anlagestück 102 ist ein Halteelement 103 gehalten. Das Montageelement 100 ist vorzugsweise einteilig als Kunststoff-Spritzgussteil ausgebildet.

Das Montageelement 100 dient zusammen mit dem Montagestück 80 als Montagehilfe. Wie Figur 25 erkennen lässt, kann der Möbelbeschlag 10 an einem Möbelkorpus 110 befestigt werden. Der Möbelkorpus 110 weist eine übliche Bauweise auf. Er hat zwei zueinander parallele Seitenwände 111 und eine Deckwand 112, die die beiden Seitenwände 111 miteinander verbindet. Die Seitenwände 111 besitzen eine Frontfläche 113 im Bereich der Möbelöffnung. Die Deckwand 112 besitzt eine Unterseite 114.

Zur Verwendung des Montagestücks 80 als Bohrschablone wird zunächst das Montageelement 100 mit dem Montagestück 80 verbunden. Entsprechend der gewünschten Anschlagart wird, wie Figur 25 zeigt, das Montagestück 100 mit seinem Halteelement 103 an dem Gegenelement 85 eingehängt. Zu diesem Zweck wird das Halteelement 103 hinter den Halteabschnitt 85.2 des Gegenelements 85 gesteckt, sodass es daran selbsttätig hält. Nun kann das Halteelement 100 so an den Möbelkorpus 110 angelegt werden, dass der Anschlag 101 auf der Frontfläche 113 der zugeordneten Seitenwand 111 aufliegt. Das Montagestück 80 liegt mit seiner Möbel-Befestigungsseite 81.3 auf der Innenseite der Seitenwand 111 an. Zur exakten Ausrichtung des Montagestücks 80 in Höhenrichtung liegen die beiden aus Anlegeabschnitte 81.2 an der Unterseite 114 der Deckwand 112 an. Auf diese Weise ist das Montagestück 80 in einer gewünschten Bohrschablonen-Position exakt ausgerichtet. Nun können die beiden Durchbrüche 89 verwendet werden, um die Bohrlöcher an der gewünschten Stelle einzubringen. Zu diesem Zweck wird ein Bohrer durch die Durchbrüche 89 hindurchgestellt und das Bohrloch in die Seitenwand 111 eingebracht. Anschließend kann das Montagestück 80 mit seinen beiden Vorsprüngen 88 in die zuvor erzeugten Bohrlöcher eingesteckt werden. Dabei wird das Montagestück 80 ein Stück weit nach unten von der Unterseite 114 der Deckwand 112 abgerückt. Das nunmehr exakt ausgerichtete Montagestück 80 kann, wie oben beschrieben, mit zusätzlichen Befestigungsschrauben 90 oder 91 an der Seitenwand 111 befestigt werden. Abschließend wird, wie oben beschrieben, der verbleibende Beschlagteil mit dem Befestigungsabschnitt 51, 53 an dem Montagestück 80 fixiert.

## Patentansprüche

1. Möbelbeschlag (10) mit einem Befestigungsabschnitt (51, 53) der zur Ankopplung an einen Möbelkorpus (110) dient,
wobei eine Kinematik-Anordnung (30) unmittelbar an den Befestigungsabschnitt (51, 53) angekoppelt ist,
wobei ein Montagestück (80) vorgesehen ist, das eine dem Befestigungsabschnitt (51, 53) zugewandte Beschlagseite (81) und eine der Beschlagseite (81) abgewandte Möbel-Befestigungsseite (81.3) aufweist,
wobei der Befestigungsabschnitt (51, 53) wenigstens ein Fixierelement (55) aufweist, das in einer Montagestellung mit einem Gegenelement (85) des Montagestücks (80) zu Bildung einer quer zur Möbel Befestigungsseite (81.3) formschlüssig wirkenden und lösbaren Verbindung zusammenwirkt,
wobei ein Stellelement (60) vorgesehen ist, das zwischen einer Freigabestellung und einer Blockierstellung verstellbar ist, und
wobei das Stellelement (60) in der Blockierstellung an einem Stützabschnitt (52) anliegt, um die Montagestellung zu sichern,
**dadurch gekennzeichnet, dass**
das Fixierelement (55) und das Gegenelement (85) entlang eines Verstellwegs in den formschlüssigen Wirkeingriff bringbar sind, und dass das Stellelement (60) bei der Verstellung von der Freigabestellung in die Blockierstellung mit einem Bedienteil (61) auf einer Steuerkurve geführt ist, um eine Verstellung des Befestigungsabschnitts (51, 53) gegenüber dem Montagestück (80) in Richtung des Verstellwegs zu bewirken.

2. Möbelbeschlag (10) nach Anspruch 1, **dadurch gekennzeichnet, dass** der Befestigungsabschnitt (51, 53) Teil eines Gehäuses (50) ist, oder an ein Gehäuse (50) angekoppelt ist und dass das Gehäuse (50) die Kinematik-Anordnung (30), die vorzugsweise eine Gelenkanordnung eines Scharniers, die besonders bevorzugt als Gelenkkette eines Klappenbeschlags ausgebildet ist, zumindest bereichsweise aufnimmt.

3. Möbelbeschlag (10) nach Anspruch 1 oder 2, **dadurch gekennzeichnet, dass** das Montagestück (80) wenigstens ein Ausrichtelement (81.1) aufweist, das in der Montagestellung an einem Ausrichtabschnitt (56) des Befestigungsabschnitts (51, 53) oder eines mit dem Befestigungsabschnitt (51, 53) verbundenen Bauteils, vorzugsweise des Gehäuses (50), anliegt und gegenüber diesem in seiner Position ausgerichtet ist.

4. Möbelbeschlag (10) nach einem der Ansprüche 1 bis 3, **dadurch gekennzeichnet, dass** der Montagestück (80) Schraubaufnahmen (82, 83) aufweist, mittels dem es an dem Möbelkorpus (110), vorzugsweise an einer Systemlochung des Möbelkorpus (110) befestigbar ist.

5. Möbelbeschlag (10) nach einem der Ansprüche 1 bis 4, **dadurch gekennzeichnet, dass** das Montagestück (80) oder das Gehäuse (50) einen Halteabschnitt (84) aufweist, an dem das Stellelement (60) mittelbar oder unmittelbar verstellbar, vorzugsweise drehbar gelagert ist.

6. Möbelbeschlag (10) nach Anspruch 5, **dadurch gekennzeichnet, dass** das Stellelement (60) einen Lagerzapfen (63) aufweist, der in einer Lageraufnahme (84.2), die vorzugsweise in dem Montagestück (80) ausgebildet ist, drehbar gelagert ist, dass das Stellelement (60) einen Bedienteil (61) aufweist, das mit dem Stützabschnitt (52) zusammenarbeitet, und dass das Bedienteil (61) exzentrisch zu der durch den Lagerzapfen (63) gebildeten Drehachse angeordnet ist.

7. Möbelbeschlag (10) nach einem der Ansprüche 1 bis 6, **dadurch gekennzeichnet, dass** das Stellelement (60) eine Werkzeugaufnahme (62) aufweist, die von der der Möbel-Befestigungsseite (81.3) abgewandten Seite her für ein Werkzeug zugänglich ist, und dass vorzugsweise die Kinematik-Anordnung derart ausgelegt ist, dass sie mit einem Bauteil den Zugang zur Werkzeugaufnahme (62) in einer ersten Betriebsstellung verstellt und in einer zweiten Betriebsstellung den Zugang zu der Werkzeugaufnahme (62) ermöglicht.

8. Möbelbeschlag (10) nach einem der Ansprüche 1 bis 7, **dadurch gekennzeichnet, dass** ein Anschlag (84.3) vorgesehen ist, an dem das Stellelement (60) in der Blockierstellung anliegt.

9. Möbelbeschlag (10) nach einem der Ansprüche 1 bis 8, **dadurch gekennzeichnet, dass** das Gehäuse (50) an gegenüberliegenden Seiten jeweils einen Befestigungsabschnitt (51, 53) derart aufweist, dass der Möbelbeschlag (10) für eine rechts- oder linksseitige Montage an einem Möbelkorpus (110) verwendbar ist, wobei das Montagestück (80) wahlweise an einem der beiden Befestigungsabschnitte (51, 53) befestigbar ist, und wobei das Stellelement (60) am Montagestück (80) verstellbar gehalten ist.

10. Möbelbeschlag (10) nach einem der Ansprüche 1 bis 9, **dadurch gekennzeichnet, dass** das oder die Gegenelemente (85) einteilig mit dem Montagestück (80) ausgebildet sind, wobei das Montagestück (80) vorzugsweise als Stanz-Biegeteil aus einem Blechzuschnitt gefertigt ist, und dass das Gegenelement (85) einen Halteabschnitt (85.2) aufweist, der mit dem Fixierelement (55) zur Bildung der formschlüssigen Verbindung in eine Richtung senkrecht zu der Möbel-Befestigungsseite (81.3) zusammenarbeitet, und dass der Halteabschnitt (85.2) über eine Abwinklung (85.1) derart an dem Montagestück (80) gehalten ist, dass es vorzugsweise im Abstand zu einer die Beschlagseite (81) bildenden Fläche steht.

11. Möbelbeschlag (10) nach einem der Ansprüche 1 bis 10, **dadurch gekennzeichnet, dass** das Montagestück (80) ein oder mehrere, vorzugsweise einteilig angeformte Distanzstücke (86) aufweist, die über eine die Beschlagseite (81) bildende Fläche vorstehen und die an dem Befestigungsabschnitt (51, 53) in der Montagestellung anliegen.

12. Möbelbeschlag (10) nach einem der Ansprüche 1 bis 11, **dadurch gekennzeichnet, dass** zwischen dem Montagestück (80) und dem Befestigungsabschnitt (51, 53) eine Führung wirksam ist, die von einem Führungselement (87) und einer Führungsaufnahme (57) gebildet ist, in die das Führungselement (87) eingreift oder an der das Führungselement (87) geführt ist, dass bei einer Verstellung des Befestigungsabschnitts (51, 53) von einer Ausgangsstellung in die Montagestellung das Führungselement (87) in oder an der Führungsaufnahme (57) geführt ist.

13. Möbelbeschlag (10) nach einem der Ansprüche 1 bis 12, **dadurch gekennzeichnet, dass** an dem Montagestück (80) ein oder mehrere Vorsprünge (88) vorgesehen sind, die ausgebildet sind, um formschlüssig in eine Bohrungsaufnahme des Möbelkorpus (110) einzugreifen.

14. Verfahren zur Montage eines Möbelbeschlags (10) an einem Möbelkorpus (110), wobei der Möbelkorpus (110) eine Seitenwand (111) und eine Deckwand (112) aufweist, wobei der Möbelbeschlag (10) entsprechend einem der Ansprüche 1 bis 13 ausgebildet ist, wobei das Montagestück (80) als Bohrschablone verwendet wird und zu diesem Zweck wenigstens einen Durchbruch (89) aufweist, wobei das Montagestück (80) mit einem Anlegeabschnitt (81.2) an die Unterseite der Deckwand (112) angelegt wird, wobei dann durch wenigstens einen der Durchbrüche (89) hindurch ein Bohrloch in den Möbelkorpus (110) eingebracht wird, und wobei dann das Montagestück (80) mit dem Möbelkorpus (110) verbunden wird, wobei vorzugsweise Vorsprünge (88) des Montagestücks (80) in die zuvor eingebrachten Bohrlöcher eingesetzt werden, und abschließend das Montagestück (80) mittels Befestigungsschrauben (90, 91) mit dem Möbelkorpus (110) verbunden wird.

## Claims

1. A furniture connecting fitting (10) having an attachment section (51, 53) for coupling to a cabinet body (110), wherein a kinematic arrangement (30) is coupled directly to the attachment section (51, 53), wherein an assembly piece (80) is provided, which assembly piece has a fitting end (81) facing the attachment section (51, 53) and a furniture attachment end (81.3) facing away from the fitting end (81), wherein the attachment section (51, 53) has at least one locating element, (55) which, in an assembly position, interacts with a mating element (85) of the assembly piece (80) to form a connection, which acts transversely to the furniture attachment end (81.3) in a form-fitting and detachable manner, wherein an actuating element (60) is provided, which can be moved between a release position and a blocking position, and wherein the actuating element (60) rests against a support section (52) in the blocking position to secure the assembly position,
**characterized**
**in that** the locating element (55) and the mating element (85) can be brought into the form-fitting active engagement along an adjustment path, and in that the actuating element (60) is guided by an operating element (61) on a control cam during its travel from the release position to the blocking position to effect a travel of the attachment section (51, 53) relative to the assembly piece (80) in the direction of the adjustment path.

2. The furniture connecting fitting (10) according to claim 1, **characterized in that** the attachment section (51, 53) is part of a housing (50), or is coupled to a housing (50), and **in that** the housing (50) accommodates the kinematic arrangement (30), which is preferably an articulated arrangement of a hinge, which is particularly preferably designed as a roller chain of a hatch fitting, at least sectionally.

3. The furniture connecting fitting (10) according to claim 1 or 2, **characterized in that** the assembly piece (80) comprises at least one alignment element (81.1), which, in the assembly position, abuts an orientation section (56) of the attachment section (51, 53) or of a component connected to the attachment section (51, 53), preferably of the housing (50), and is aligned in position with respect thereto.

4. The furniture connecting fitting (10) according to any one of the claims 1 to 3, **characterized in that** the assembly piece (80) has screw mounts (82, 83), which can be used to secure the former to the cabinet body (110), preferably to a system perforation of the cabinet body (110).

5. The furniture connecting fitting (10) according to any one of the claims 1 to 4, **characterized in that** the assembly piece (80) or the housing (50) has a retaining section (84), on which the actuating element (60) is mounted in an indirectly or directly adjustable, preferably rotatable, manner.

6. The furniture connecting fitting (10) according to claim 5, **characterized in that** the actuating element (60) has a bearing pin (63), which is rotatably mounted in a bearing mount (84.2), which is preferably provided in the assembly piece (80), **in that** the actuating element (60) has an operating device (61) which interacts with the supporting section (52), and **in that** the operating element (61) is disposed eccentrically with respect to the axis of rotation formed by the bearing pin (63).

7. The furniture connecting fitting (10) according to any one of the claims 1 to 6, **characterized in that** the actuating element (60) has a tool mount (62) which is accessible to a tool from the end facing away from the furniture attachment end (81.3), and **in that** preferably the kinematic arrangement is designed in such a way that it uses a component to block the access to the tool mount (62) in a first operating position and permits access to the tool mount (62) in a second operating position.

8. The furniture connecting fitting (10) according to any one of the claims 1 to 7, **characterized in that** a stop (84.3) is provided against which the actuating element (60) rests in the blocking position.

9. The furniture connecting fitting (10) according to any one of the claims 1 to 8, **characterized in that** the housing (50) has an attachment section (51, 53) on opposite sides such that the furniture connecting fitting (10) can be used for rightside or left-side assembly at a cabinet body (110), wherein the assembly piece (80) can be optionally attached to one of the two attachment sections (51, 53), and wherein the actuating element (60) is held at the assembly piece (80) in an adjustable manner.

10. The furniture connecting fitting (10) according to any one of the claims 1 to 9, **characterized in that** the mating element(s) (85) are formed integrally with the assembly piece (80), wherein the assembly piece (80) is preferably manufactured as a stamped and bent part from a sheet metal blank, and **in that** the mating element (85) has a retaining section (85.2), which interacts with the locating element (55) to form the form-fitting connection in a direction perpendicular to the furniture attachment end (81.3), and **in that** an angled section (85.1) is used to hold the retaining section (85.2) is held at the assembly piece (80) such that it is preferably at a distance from a surface forming the fitting end (81).

11. The furniture connecting fitting (10) according to any one of the claims 1 to 10, **characterized in that** the assembly piece (80) has one or more spacers (86), preferably integrally formed, which project beyond a surface forming the fitting furniture attachment end (81) and which bear against the attachment section (51, 53) in the assembly position.

12. The furniture connecting fitting (10) according to any one of the claims 1 to 11, **characterized in that** a guide is effective between the assembly piece (80) and the attachment section (51, 53), which guide is formed by a guide element (87) and a guide mount (57), with which the guide element (87) engages or at which the guide element (87) is guided, **in that** the guide element (87) is guided in or on the guide mount (57) during travel of the attachment section (51, 53) from an initial position to the assembly position.

13. The furniture connecting fitting (10) according to any one of the claims 1 to 12, **characterized in that** one or more projections (88) are provided on the assembly piece (80), which projections are designed to engage in a bore mount of the cabinet body (110) in a form-fitting manner.

14. A method of installing a furniture connecting fitting (10) in a cabinet body (110), wherein the cabinet body (110) has a side panel (111) and a top panel (112), wherein the furniture connecting fitting (10) is designed in accordance with one of the claims 1 to 13, wherein the assembly piece (80) is used as a drilling template and has at least one penetration (89) for this purpose, wherein a contact section (81.2) of the assembly piece (80) is placed against the underside of the top panel (112), wherein a drilled hole is then made in the cabinet body (110) through at least one of the penetrations (89), and wherein the assembly piece (80) is then connected to the cabinet body (110), wherein projections (88) of the assembly piece (80) are preferably inserted into the holes drilled previously, and wherein finally the assembly piece (80) is connected to the cabinet body (110) using fastening bolts (90, 91).

## Revendications

1. Ferrure de meuble (10) avec une section de fixation (51, 53) qui sert à l'accouplement à un corps de meuble (110), un agencement cinématique (30) étant directement accouplé à la section de fixation (51, 53), une pièce de montage (80) étant prévue, qui présente un côté ferrure (81) tourné vers la section de fixation (51, 53) et un côté fixation de meuble (81.3) opposé au côté ferrure (81), la section de fixation (51, 53) présentant au moins un élément de fixation (55) qui, dans une position de montage, est relié à un contre-élément (85) de la pièce de montage (80) pour former une liaison transversale au côté fixation de meuble (81.3), un élément de réglage (60) étant prévu, lequel peut être déplacé entre une position de déblocage et une position de blocage, et l'élément de réglage (60) s'appliquant dans la position de blocage contre une section d'appui (52) afin de sécuriser la position de montage,
**caractérisé**
**en ce que** l'élément de fixation (55) et le contre-élément (85) peuvent être amenés en prise active par complémentarité de forme le long d'une course de réglage, et **en ce que** l'élément de réglage (60) est guidé sur une came de commande avec un élément de manipulation (61) lors du réglage de la position de déblocage à la position de blocage, afin de provoquer un réglage de la section de fixation (51, 53) par rapport à la pièce de montage (80) dans le sens de la course de réglage.

2. Ferrure de meuble (10) selon la revendication 1, **caractérisée en ce que** la section de fixation (51, 53) fait partie d'un boîtier (50) ou est couplée à un boîtier (50) et **en ce que** le boîtier (50) reçoit au moins par zones l'agencement cinématique (30), qui est de préférence un agencement articulé d'une charnière, qui est de manière particulièrement préférée une chaîne articulée d'une ferrure de volet.

3. Ferrure de meuble (10) selon la revendication 1 ou 2, **caractérisée en ce que** la pièce de montage (80) présente au moins un élément d'alignement (81.1) qui, en position de montage, s'applique contre une section d'alignement (56) de la section de fixation (51, 53) ou d'un composant relié à la section de fixation (51, 53), de préférence du boîtier (50), et dont la position est alignée par rapport à celle-ci.

4. Ferrure de meuble (10) selon l'une des revendications 1 à 3, **caractérisée en ce que** la pièce de montage (80) présente des logements à vis (82, 83) au moyen desquels elle peut être fixée au corps de meuble (110), de préférence à une perforation système du corps de meuble (110).

5. Ferrure de meuble (10) selon l'une des revendications 1 à 4, **caractérisée en ce que** la pièce de montage (80) ou le boîtier (50) présente une section de retenue (84) sur laquelle l'élément de réglage (60) est monté de manière à pouvoir être réglé directement ou indirectement, de préférence de manière rotative.

6. Ferrure de meuble (10) selon la revendication 5, **caractérisée en ce que** l'élément de réglage (60) présente un tourillon (63) qui est monté à rotation dans un logement de palier (84.2) qui est de préférence formé dans la pièce de montage (80), **en ce que** l'élément de réglage (60) présente un élément de manipulation (61) qui coopère avec la section d'appui (52), et **en ce que** l'élément de manipulation (61) est disposé de manière excentrée par rapport à l'axe de rotation formé par le tourillon (63).

7. Ferrure de meuble (10) selon l'une des revendications 1 à 6, **caractérisée en ce que** l'élément de réglage (60) présente un logement d'outil (62) qui est accessible à un outil depuis le côté opposé au côté fixation de meuble (81.3), et **en ce que**, de préférence, l'agencement cinématique est conçu de telle sorte qu'il déplace avec un composant l'accès au logement d'outil (62) dans une première position de fonctionnement et permet l'accès au logement d'outil (62) dans une deuxième position de fonctionnement.

8. Ferrure de meuble (10) selon l'une des revendications 1 à 7, **caractérisée en ce qu'**il est prévu une butée (84.3) contre laquelle s'appuie l'élément de réglage (60) dans la position de blocage.

9. Ferrure de meuble (10) selon l'une des revendications 1 à 8, **caractérisée en ce que** le boîtier (50) présente sur chacun de ses côtés opposés une section de fixation (51, 53) de telle sorte que la ferrure de meuble (10) puisse être utilisée pour un montage à droite ou à gauche sur un corps de meuble (110), la pièce de montage (80) pouvant être fixée au choix sur l'une des deux sections de fixation (51, 53), et l'élément de réglage (60) étant maintenu de manière réglable sur la pièce de montage (80).

10. Ferrure de meuble (10) selon l'une des revendications 1 à 9, **caractérisée en ce que** le ou les contre-éléments (85) sont réalisés d'une seule pièce avec la pièce de montage (80), la pièce de montage (80) étant de préférence fabriquée comme pièce découpée et pliée à partir d'une découpe de tôle, et **en ce que** le contre-élément (85) comporte une section de retenue (85. 2) qui coopère avec l'élément de fixation (55) pour former la liaison par complémentarité de forme dans une direction perpendiculaire au côté fixation de meuble (81.3), et **en ce que** la section de retenue (85.2) est maintenue sur la pièce de montage (80) par l'intermédiaire d'un coude (85.1) de telle sorte qu'elle est de préférence à distance d'une surface formant le côté ferrure (81).

11. Ferrure de meuble (10) selon l'une des revendications 1 à 10, **caractérisée en ce que** la pièce de montage (80) présente une ou plusieurs pièces de distance (86), de préférence formées d'une seule pièce, qui dépassent d'une surface formant le côté ferrure (81) et qui s'appliquent contre la section de fixation (51, 53) dans la position de montage.

12. Ferrure de meuble (10) selon l'une des revendications 1 à 11, **caractérisée en ce qu'**entre la pièce de montage (80) et la section de fixation (51, 53) agit un guidage qui est formé par un élément de guidage (87) et un logement de guidage (57) dans lequel l'élément de guidage (87) s'engage ou sur lequel l'élément de guidage (87) est guidé, **en ce que** lors d'un déplacement de la section de fixation (51, 53) d'une position de départ à la position de montage, l'élément de guidage (87) est guidé dans ou sur le logement de guidage (57).

13. Ferrure de meuble (10) selon l'une des revendications 1 à 12, **caractérisée en ce qu'**il est prévu sur la pièce de montage (80) une ou plusieurs saillies (88) qui sont conçues pour s'engager par complémentarité de forme dans un logement de perçage du corps de meuble (110).

14. Procédé de montage d'une ferrure de meuble (10) sur un corps de meuble (110), le corps de meuble (110) présentant une paroi latérale (111) et une paroi de recouvrement (112), la ferrure de meuble (10) étant réalisée selon l'une des revendications 1 à 13, la pièce de montage (80) étant utilisée comme gabarit de perçage et présentant à cet effet au moins un passage (89), la pièce de montage (80) étant munie d'une section d'appui (81. 2) contre la face inférieure de la paroi de recouvrement (112), un trou de perçage étant ensuite pratiqué dans le corps de meuble (110) à travers au moins l'un des passages (89), et la pièce de montage (80) étant ensuite reliée au corps de meuble (110), des saillies (88) de la pièce de montage (80) étant de préférence insérées dans les trous de perçage pratiqués auparavant, et la pièce de montage (80) étant finalement reliée au corps de meuble (110) au moyen de vis de fixation (90, 91).
